# EUROPÄISCHE PATENTANMELDUNG

(11) **EP 1 188 997 A1**
(43) Veröffentlichungstag der Anmeldung: **20.03.2002**
(21) Anmeldenummer: 01121837.7
(22) Anmeldetag: 11.09.2001
(51) Int. Cl.: F25C 1/04, F25B 21/04

(54) **System und Verfahren zur Bildung von Eisstücken**

(30) Priorität: 19.09.2000 DE 10046346; 10.11.2000 DE 10055917
(71) Anmelder: BSH Bosch und Siemens Hausgeräte GmbH, 81669 München (DE)
(72) Erfinder: Schlötzer, Eugen, 91126 Rednitzhembach (DE)

(57) **Zusammenfassung**

Die Erfindung betrifft ein System und ein Verfahren zur Bildung von Eisstücken, mit einem Kühlaggregat (2) und einem Behälter (5) zur Aufnahme einer Flüssigkeit, aus der mindestens ein Eisstück zu bilden ist, wobei dem Behälter (5) eine Flüssigkeitszufuhreinrichtung (6) zugeordnet ist. Um ein Herauslösen von gebildetem Eis aus dem Behälter zu erleichtern, ist erfindungsgemäß vorgesehen, dass die Flüssigkeitszufuhreinrichtung (6) nach Zufuhr der Flüssigkeit in den Behälter (5) mit der Flüssigkeit im Behälter in Kontakt steht.

## Beschreibung

Die Erfindung betrifft ein System und ein Verfahren zur Bildung von Eisstücken nach dem Oberbegriff der Patentansprüche 1 bzw. 10.

Es sind bereits Systeme und Verfahren zur Bildung von Eisstücken bekannt. Die bekannten Systeme bzw. Verfahren sind vergleichsweise komplex ausgestaltet.

Ausgehend von diesem Stand der Technik liegt der Erfindung die Aufgabe zugrunde, ein System und ein Verfahren zur Bildung von Eisstücken zu schaffen, die eine weitere Behandlung der Eisstücke vereinfachen.

Erfindungsgemäß wird diese Aufgabe durch ein System und ein Verfahren gelöst, die in den Ansprüchen 1 bzw. 10 definiert sind.

Die Erfindung zeichnet sich durch eine Mehrzahl von Vorteilen aus. Ein wesentlicher Vorteile ist die vergleichsweise einfache Herstellbarkeit des Systems.

Die Erfindung wird nun anhand der Zeichnung beschrieben, die schematisch den Aufbau des erfindungsgemäßen Systems darstellt.

Das erfindungsgemäße System 1 weist ein Kühlaggregat 2 sowie einen Behälter 5 zur Aufnahme einer Flüssigkeit, aus der mindestens ein Eisstück zu bilden ist. Dem Behälter 5 ist eine Flüssigkeitszufuhreinrichtung 6 zugeordnet, die nach Zufuhr der Flüssigkeit in den Behälter 5 mit der Flüssigkeit im Behälter in Kontakt steht. Die Flüssigkeitszufuhreinrichtung 6 weist beispielsweise ein Rohr 7 auf, das beweglich, insbesondere vertikal beweglich angeordnet ist, und mindestens nach Zufuhr der Flüssigkeit in den Behälter 5 mit der Flüssigkeit im Behälter so in Kontakt steht, dass im Behälter gebildetes Eis an dem Rohr anhaftet. Das Rohr 7 hat beispielsweise die Abmessungen einer Injektionsnadel. Die Flüssigkeitszufuhreinrichtung 6 kann an ihrem dem Behälter 5 zugewandten Ende anstelle eines Rohrs auch in anderer Weise ausgestaltet sein.

Die Flüssigkeitszufuhreinrichtung 6 ist mit einer Dosiereinrichtung 8 verbunden, die die in den Behälter 5 einzuführende Flüssigkeit dosiert. Damit wird vermieden, dass entweder zuwenig oder zuviel Flüssigkeit verwendet wird.

Weiterhin ist der Flüssigkeitszufuhreinrichtung 6 eine Abstreifeinrichtung 9 zugeordnet, die an der Flüssigkeitszufuhreinrichtung 6 anhaftendes Eis bzw. mindestens ein anhaftendes Eisstück mechanisch und/oder durch Zufuhr von Wärme von dem Rohr 7 abstreift. Die Abstreifeinrichtung 9 kann beheizbar ausgestaltet sein. Die Abstreifeinrichtung 9 ermöglicht damit ein einfaches Ablösen von Eis.

Der Behälter 5 kann mit einer Heizeinrichtung gekoppelt sein, die dazu dient, ein Herauslösen von Eis aus dem Behälter zu unterstützten.

Das Kühlaggregat 2 kann ein Peltierelement sein, wobei die vorstehend genannte Heizeinrichtung des Behälters 5 vorzugsweise dasselbe oder ein weiteres Peltierelement ist.

Das Peltierelement weist zum einen erstes Element 21 auf, das bei Aktivierung des Peltierelements durch Zufuhr einer vorgebbaren Betriebs-Gleichspannung erwärmt wird, sowie zum anderen ein zweites Element 22, dessen Temperatur bei Aktivierung des Peltierelements abgesenkt wird. Das erste Element 21 wird insbesondere durch eine erste Seitenfläche des Peltierelements gebildet, während das zweite Element durch eine zweite Seitenfläche des Peltierelements gebildet wird.

Das erste Element 21 ist bei dem in der Zeichnung dargestellten Ausführungsbeispiel thermisch mit einer Kühleinrichtung 3 gekoppelt, die eine Kühlflüssigkeit 4 aufweist. Insbesondere ist das erste Element 21 unmittelbar mit der Kühleinrichtung 3 verbunden.

Die Kühleinrichtung 3 ist in der Weise ausgestaltet, dass die Kühlflüssigkeit 4 durch die Kühleinrichtung 3 geleitet wird, wobei die Kühleinrichtung vorzugsweise in einen Kühlflüssigkeitskreislauf eingebunden ist.

Die Kühlflüssigkeit 4 ist vorzugsweise Wasser, hierauf ist die Erfindung jedoch nicht eingeschränkt.

Das zweite Element 22 des Peltierelements ist mit dem Behälter 5 gekoppelt, der das Medium aufnimmt, dessen Temperatur abzusenken ist. Dieses Medium ist vorzugsweise Wasser, wobei der Behälter 5 der Bildung von Eisstücken dient.

Dem Peltierelement 2 kann eine in der Zeichnung nicht dargestellte elektrische Umschalteinrichtung zugeordnet sein. Die Umschalteinrichtung führt in einem ersten Betriebszustand dem Peltierelement 2 eine erste Betriebsspannung zu, bei der das erste Element 21 erwärmt wird, während die Temperatur des zweiten Elements 22 abgesenkt wird. In einem zweiten Betriebszustand führt die Umschalteinrichtung dem Peltierelement 2 eine zweite Betriebsspannung zu, bei der das zweite Element 22 erwärmt wird, während die Temperatur des ersten Elements 21 abgesenkt wird. Damit lässt sich der an dem zweiten Element 22 angeordnete Behälter 5, der beispielsweise ein Einstück enthält, kurzzeitig erwärmen, so dass das Eisstück einfach aus dem Behälter zu lösen ist. Gleichzeitig lässt sich die Temperatur eines Kühlmediums (4) am ersten Element absenken.

Die Erfindung betrifft auch ein Verfahren zur Bildung von Eisstücken, mit einer Kühleinrichtung 2 und einem Behälter 5 zur Aufnahme einer Flüssigkeit, aus der mindestens ein Eisstück zu bilden ist, wobei dem Behälter 5 eine Flüssigkeitzufuhreinrichtung 6 zugeordnet ist. Die Flüssigkeitzufuhreinrichtung 6 wird so angeordnet, daß sie nach Zufuhr der Flüssigkeit in den Behälter 5 mit der Flüssigkeit im Behälter in Kontakt steht.

Eine mit der Flüssigkeitszufuhreinrichtung 6 verbundene Dosiereinrichtung 8 dosiert die in den Behälter einzuführende Flüssigkeit. Eine der Flüssigkeitszufuhreinrichtung 6 zugeordnete Abstreifeinrichtung 9 streift an der Flüssigkeitszufuhreinrichtung 6 anhaftende Eisstücke mechanisch und/oder durch Zufuhr von Wärme ab. Der Behälter 5 kann kurzzeitig beheizt werden, um das Ablösen von Eis zu unterstützen.

### Bezugszeichenliste

- 1: System
- 2: Kühlaggregat, Peltierelement
- 21: Erstes Element von 2
- 22: Zweites Element von 2
- 3: Kühleinrichtung
- 4: Kühlflüssigkeit
- 5: Behälter
- 6: Flüssigkeitszufuhreinrichtung
- 7: Rohr
- 8: Dosiereinrichtung
- 9: Abstreifeinrichtung

## Patentansprüche

1. System zur Bildung von Eisstücken, mit einem Kühlaggregat (2) und einem Behälter (5) zur Aufnahme einer Flüssigkeit, aus der mindestens ein Eisstück zu bilden ist, wobei dem Behälter (5) eine Flüssigkeitszufuhreinrichtung (6) zugeordnet ist, **dadurch gekennzeichnet, dass** die Flüssigkeitszufuhreinrichtung (6) nach Zufuhr der Flüssigkeit in den Behälter (5) mit der Flüssigkeit im Behälter in Kontakt steht.

2. System nach Anspruch 1, **dadurch gekennzeichnet, dass** die Flüssigkeitszufuhreinrichtung (6) ein Rohr (7) aufweist, das nach Zufuhr der Flüssigkeit in den Behälter (5) mit der Flüssigkeit im Behälter in Kontakt steht.

3. System nach einem der vorstehenden Ansprüche, **dadurch gekennzeichnet, dass** die Flüssigkeitszufuhreinrichtung (6) mit einer Dosiereinrichtung (8) verbunden ist, die die Flüssigkeit dosiert.

4. System nach einem der vorstehenden Ansprüche, **dadurch gekennzeichnet, dass** der Flüssigkeitszufuhreinrichtung (6) eine Abstreifeinrichtung (9) zugeordnet ist, die an der Flüssigkeitszufuhreinrichtung (6) anhaftende Eisstücke mechanisch und/oder durch Zufuhr von Wärme abstreift.

5. System nach Anspruch 4, **dadurch gekennzeichnet, dass** die Abstreifeinrichtung (9) beheizbar ist.

6. System nach einem der vorstehenden Ansprüche, **dadurch gekennzeichnet, dass** der Behälter (5) mit einer Heizeinrichtung gekoppelt ist.

7. System nach einem der vorstehenden Ansprüche, **dadurch gekennzeichnet, dass** das Kühlaggregat (2) ein Peltierelement ist.

8. System nach Anspruch 6 oder 7, **dadurch gekennzeichnet, dass** die Heizeinrichtung ein Peltierelement ist.

9. System nach Anspruch 7 oder 8, **dadurch gekennzeichnet, dass** das Peltierelement thermisch mit einer Kühleinrichtung (3) gekoppelt ist, die eine Kühlflüssigkeit (4) aufweist.

10. Verfahren zur Bildung von Eisstücken, mit einer Kühleinrichtung (2) und einem Behälter (5) zur Aufnahme einer Flüssigkeit, aus der mindestens ein Eisstück zu bilden ist, wobei dem Behälter (5) eine Flüssigkeitszufuhreinrichtung (6) zugeordnet ist, **dadurch gekennzeichnet, dass** die Flüssigkeitszufuhreinrichtung (6) so angeordnet wird, dass sie nach Zufuhr der Flüssigkeit in den Behälter (5) mit der Flüssigkeit im Behälter in Kontakt steht.

11. Verfahren nach Anspruch 10, **dadurch gekennzeichnet, dass** eine mit der Flüssigkeitszufuhreinrichtung (6) verbundene Dosiereinrichtung (8) die Flüssigkeit dosiert.

12. Verfahren nach Anspruch 10 oder 11, **dadurch gekennzeichnet, dass** eine der Flüssigkeitszufuhreinrichtung (6) zugeordnete Abstreifeinrichtung (9) an der Flüssigkeitszufuhreinrichtung (6) anhaftende Eisstücke mechanisch und/oder durch Zufuhr von Wärme abstreift.

13. Verfahren nach einem der Ansprüche 10 bis 12, **dadurch gekennzeichnet, dass** der Behälter (5) beheizt wird.
